# EUROPÄISCHE PATENTSCHRIFT

(11) **EP 2 743 332 B1**
(45) Veröffentlichungstag und Bekanntmachung des Hinweises auf die Patenterteilung: **12.04.2017**
(21) Anmeldenummer: 12008356.3
(22) Anmeldetag: 14.12.2012
(51) Int. Cl.: C10B 27/06

(54) **Vorrichtung und Verfahren zum Regeln und Steuern des individuellen Gasdrucks einzelner Koksofenkammern**
Device and method for regulating and controlling individual gas pressure of a coke oven chamber
Dispositif et procédé de réglage et de commande de la pression individuelle d'un gaz dans une chambre d'un four à coke

(43) Veröffentlichungstag der Anmeldung: 18.06.2014
(73) Patentinhaber: DMT GmbH & Co. KG, 45307 Essen (DE)
(72) Erfinder: Kirchmeier, Martin, 45529 Hattingen (DE); Bohn, Michael, 44534 Lünen (DE); Danreiter, Manfred, 45884 Gelsenkrichen (DE); Liesewitz, Franz, 45481 Mühlheim (DE); Gajic, Drazen, 42929 Wermelskirchen (DE)
(74) Vertreter: Grünecker Patent- und Rechtsanwälte PartG mbB

(56) Entgegenhaltungen:
- WO-A1-94/01513
- DE-C- 366 274

## Beschreibung

Die Erfindung betrifft eine Vorrichtung und ein Verfahren zum Regeln oder Steuern des individuellen Gasdrucks einzelner Öfen einer Koksofenbatterie gemäß dem Oberbegriff des Hauptanspruches. Eine Vorrichtung der genannten Art ist aus der EP 0 649 455 bekannt. Die Druckschrift offenbart mehrere Ausführungsformen, von denen diejenige der Figur 10 kommentiert wird.

Bei dieser Ausführungsform ragt ein vertikaler Abschnitt des Steigrohrkrümmers von oben in die Vorlage hinein. Am unteren Ende dieses Abschnitts ist eine Wasserdichtung vorhanden, die eine Abdichtung zum Tauchrohr schafft, das vertikal unterhalb des Steigrohrkrümmers höhenveränderlich angeordnet ist. Innerhalb des Steigrohrkrümmers wird Rieselwasser zugeführt, das das Gas abkühlen soll und letztendlich im Vorlagensumpf aufgefangen wird. Oberhalb der Wasserlabyrinthdichtung sind Wasserdüsen vorhanden, um innerhalb der Wasserlabyrinthdichtung den Wasserstand hochzuhalten und die besagte Abdichtung zu bewirken.

Die Wasserlabyrinthdichtung ist nach oben offen, wodurch sich darin Verschmutzungen festsetzen können, die den Wasserfluss behindern und den Spüleffekt der Wasserlabyrinthdichtung verschlechtern können.

Das Tauchrohr ragt am unteren Ende zumindest teilweise in den Vorlagensumpf hinein.

Durch das Heben und Senken des Tauchrohrs soll der Gasdruck geregelt werden.

Die Tauchung des Tauchrohrs in die Vorlage ist jedoch ungünstig, da in der Vorlage sich üblicherweise ungleichmäßig Kondensate und Feststoffe ablagern und es deshalb zu unterschiedlichen Wasserhöhen kommen kann. Bei Kontakt mit den Kondensaten wird das Tauchrohr verschmutzt. Durch ungleichmäßige Ablagerungen in der Vorlage und die Hubbewegung der Vorrichtung können auf der Wasseroberfläche Wellen entstehen, die die Druckregelung negativ beeinflussen.

Der Wasserstand in der Vorlage kann nur theoretisch bestimmt werden, die tatsächliche Wasserstandshöhe ist unbekannt und müsste zusätzlich gemessen werden. Die Verlängerung des Steigrohrkrümmers und das darunter befindliche Tauchrohr bedingen eine unerwünschte Bauhöhe und eine zusätzliche Last, die in bestehenden Koksofenbatterien nicht hinnehmbar ist.

Die Stellvorrichtung für das Tauchrohr kann seitlich, oberhalb oder unterhalb angeordnet werden, hierbei wird die Vorlagenwand durchdrungen, eine separate Abdichtung ist notwendig.

Die Druckschrift offenbart auch noch unterschiedlich gestaltete untere Abschlusskanten des Tauchrohres, die den Gasaustritt beeinflussen.

Schließlich zeigt die Entgegenhaltung auch noch verschiedene Ausführungsformen von Tauchtassen, die beispielsweise im Bereich des Bodens über Abflussöffnungen verfügen. Diese Abflussöffnungen sind ungünstig, da sie durch die im Wasser vorhandenen Verschmutzungen zum Verstopfen neigen. Um die Funktion wieder herzustellen, müssen diese Tauchtassen periodisch gereinigt werden, z. B. durch Spülen, Auskippen der Tasse oder Kippen und die Verwendung eines Reinigungsdorns.

Die gattungsgemäße WO 94/01513 A1 offenbart ein Verfahren zur Regelung des Gasdruckes einer Koksofenkammer, wobei an einer Steigrohrkrümmerverlängerung ein in vertikaler Richtung bewegbares Rohr angeordnet ist, das über eine Tauchung gegenüber der Steigrohrkrümmerverlängerung abgedichtet ist. Die Kante dieses Rohrs taucht in einen Vorlagensumpf, wobei durch unterschiedliche Tauchung des Rohrs eine Kammerdruckregelung erfolgt.

Aus der DE 366 274 C ist eine Sicherheitstauchvorrichtung für Vorlagen bei Gaserzeugern bekannt, wobei sich an ein Steigrohr über ein Kniestück ein Tauchrohr anschließt, das von einem weiteren Tauchrohr mit etwas Abstand umgeben ist, das mit seiner Unterkante unter den Flüssigkeitsspiegel der Absperrflüssigkeit reicht. Letzteres Tauchrohr kann in bestimmten Grenzen gehoben und gesenkt werden, um die Tauchung je nach Vergasungszeit und dem Vergasungsvorgang einzustellen.

Der Erfindung liegt die Aufgabe zugrunde, eine Druckregelvorrichtung sowie ein Verfahren zu schaffen, um eine einfache und betriebssichere Regelung oder Steuerung des Gasdrucks zu ermöglichen.

Erfindungsgemäß wird dies mit den Merkmalen des kennzeichnenden Teils des Hauptanspruches gelöst. Die Regelung des Gasdrucks erfolgt über das unterschiedliche Eintauchen des Tauchrohrs in die Tauchtasse. Dies bedingt eine störungsarme Regelung, da die Tauchtasse stets bis zum Überlauf mit Wasser gefüllt ist und somit eine konstante Wasserhöhe vorliegt.

Bei der Erfindung dient die innerhalb des Steigrohrkrümmers angeordnete Hülse zweierlei Zwecken. Zum einen ist sie außerhalb des Steigrohrkrümmers mit dem Stellantrieb zum höhenveränderlichen Anordnen des Tauchrohres versehen, zum anderen dient sie zum Speisen der Wasserdichtung bzw. der Wasserlabyrinthdichtung, die zwischen dem Tauchrohr und dem Steigrohrkrümmer vorhanden ist. Dies ermöglicht eine gute Abdichtung zwischen dem Steigrohrkrümmer und dem Tauchrohr und zwar über die gesamte Höhe der vertikalen Lageveränderung.

Sowohl die Wasserzufuhr zur Hülse, als auch der Stellantrieb sind außerhalb des Steigrohrkrümmers angeordnet und unterliegen damit nicht den heißen Gasen und den darin enthaltenen brennbaren, toxischen, aggressiven und verschmutzenden Bestandteilen. Hierzu zählen insbesondere die Bestandteile Wasserstoff, Kohlenmonoxid, Methan und Kohlenwasserstoffe, sowie Teer, Benzol und Naphthalin. Eine Verschmutzung wird durch diese Anordnung verhindert, die Betriebssicherheit erhöht.

Beim Betrieb der Vorrichtung strömt das Koksofengas durch den Steigrohrkrümmer nach unten in Richtung der Vorlage. Da die Unterkante des verschiebbaren Tauchrohrs in das Wasser in der Tauchtasse eintaucht, muss das Koksofengas durch dieses Wasser hindurch strömen, um in die Vorlage zu gelangen. Je nach Eintauchtiefe des Tauchrohres in die Tauchtasse verändert sich die Weglänge des Gases durch das Wasser.

Wird das Tauchrohr tiefer eingetaucht, wird auch der Weg durch das Wasser länger, das Koksofengas muss also einen größeren Wasserdruck überwinden, um durch die Tauchtasse zu strömen. Es entsteht ein Staudruck im Krümmer und im Ofen, bis der Druck ausreicht, um die Wassersperre zu durchbrechen.

Die gegebenenfalls vorhandenen Schlitze im Tauchrohr stellen eine direkte Verbindung vom Innern des Tauchrohres zur Vorlage dar, sodass das Gas ohne den Umweg durch das Wasser in die Vorlage strömen kann. Wenn das Tauchrohr weiter eingetaucht wird, wird die freie Schlitzfläche oberhalb der Wasseroberfläche verkleinert. Dadurch entsteht ebenfalls ein Staudruck, der eine Druckerhöhung im Ofen und im Krümmer bewirkt.

In der Praxis strömt ein Teil des Koksofengases durch die freie Schlitzquerschnittsfläche und ein Teil durch das Wasser, im Fall einer geringen Gasströmung auch nur durch das Wasser.

Der Verstellweg des Tauchrohres ist so groß, dass es vollständig aus der Tauchtasse herausgezogen werden kann. Dadurch entsteht zusätzlich zu der eventuell vorhandenen Schlitzfläche ein Ringspalt zwischen der Unterkante des Tauchrohres und der Wasseroberfläche, durch den das Koksofengas hindurch strömen kann.

Das Tauchrohr wird während des normalen Betriebs mehr oder weniger tief in die Tauchtasse eingetaucht, bis der Staudruck dem gewünschten Ofendruck entspricht. Tiefes Eintauchen bewirkt im Ofen eine Druckerhöhung, weniger tiefes Eintauchen eine Drucksenkung.

Beim Abhängen des Ofens soll der Koks aus dem Ofen gedrückt werden, wozu die Ofentüren geöffnet werden. Durch diese großen Öffnungen würde so viel Luft (Sauerstoff!) in den Ofen und in die Vorlage und damit in die Gasreinigungsanlage gesaugt werden, dass ein zündfähiges Gemisch entstehen kann. Um dies zu verhindern, muss die Verbindung zwischen Ofen und Vorlage geschlossen werden.

Um dies zu erreichen, wird das Tauchrohr so weit in die Tauchtasse eingetaucht, dass weder der Staudruck aus dem Ofen, noch die Saugung aus der Vorlage ausreicht, um die Wassersperre in der Tauchtasse zu durchbrechen. Zuvor wird ein Steigrohrdeckel geöffnet, so dass das immer noch entstehende Koksofengas ausströmt, sich entzündet und verbrennt.

Nachdem der Ofen gedrückt wurde, also leer ist, muss er für den nächsten Garungsvorgang (Anhängen des Ofens) mit Kohle gefüllt werden. Dies geschieht meistens durch in der Ofendecke angeordnete Fülllöcher oder durch Einschieben eines Kohlekuchens durch die Ofentür. Beim Kontakt der Kohle mit den heißen Ofenwänden entstehen große Mengen eines sogenannten Füllgases, weiterhin wird Staub aufgewirbelt.

Dieses Füllgas und der Staub müssen abgesaugt werden, damit sie nicht in die Umgebung gelangen (Emissionsschutz). Um einen möglichst ungehinderten Übergang in die Vorlage zu ermöglichen, wird die Druckregelvorrichtung so weit wie möglich geöffnet. Hierzu wird die Tauchtasse weggeschwenkt. Das Wasser fließt aus der Tasse und die weggeschwenkte Tasse gibt somit den vollen Querschnitt des Tauchrohres frei.

Der Steigrohrkrümmer weist üblicherweise im Bereich der Vorlage einen im Wesentlichen vertikalen Abschnitt auf. Dies ermöglicht eine beruhigte Zuströmung des Gases zur Vorlage. Außerdem erlaubt der vertikale Abschnitt des Steigrohrkrümmers eine einfache Durchführung der Hülse durch den Krümmer. Im Durchdringungspunkt kann eine einfache Wasserdichtung vorgesehen werden, deren Überlauf wiederum in das Innere des Steigrohrkrümmers gelangt und letztendlich der Vorlage zugeführt wird.

Weiterhin ist es von Vorteil, wenn innerhalb der Hülse eine Positioniereinrichtung für die Tauchtasse gelagert ist. Diese Positioniereinrichtung wird dadurch von den heißen Gasen abgeschirmt und unterliegt nicht der schon erwähnten Gefahr der Verschmutzung durch das Gas, beziehungsweise darin enthaltener Schwebestoffe. Der Antrieb für die Positioniereinrichtung kann gleichfalls außerhalb des Steigrohrkrümmers angeordnet sein, was wiederum die Betriebssicherheit erhöht und es im Gegensatz zum Stand der Technik nicht erforderlich macht, die Bedieneinrichtung durch die Vorlagenwand zu führen.

Dabei ist es auch vorteilhaft, die Positioniereinrichtung als Rohr auszubilden und am oberen Ende mit einer Wasserzufuhr zu versehen. Das Wasser dient zum Kühlen des Gestänges und zum Speisen des Wassers der vorzugsweise unterhalb des Tauchrohrs befindlichen Tauchtasse. Vornehmlich in der Nähe der Wasserlabyrinthdichtung des Tauchrohres kann eine Austrittsöffnung für das Wasser vorgesehen werden, von dem aus das Wasser an der Innenseite der Hülse nach unten fließt und in der Regel in der Tauchtasse aufgefangen wird.

Nachdem das Tauchrohr üblicherweise in die Tauchtasse hineinragt, bleibt der Wasserstand innerhalb der Tauchtasse konstant auf der Höhe der Überlaufkante erhalten. Die Wasserzufuhr erfolgt vorrangig durch wenigstens eine Berieselungsdüse, die sich beispielsweise innerhalb des Steigrohrkrümmers befindet. Zusätzlich wird aber noch Wasser über die Wasserdichtung der Hülse eingetragen. Auch dieses Wasser dient zur Aufrechterhaltung der konstanten Wasserhöhe innerhalb der Tauchtasse.

Durch den permanenten Wasserzufluss ist die Tauchtasse stets bis zum Rand gefüllt. Hierdurch wird ein konstanter und definierter Wasserstand erreicht, der im Gegensatz zum vorbekannten Stand der Technik eine präzise und schnelle Regelung des Gasdrucks ermöglicht.

Durch den ständigen Überlauf des Wassers über den Rand der Tauchtasse werden Verschmutzungen permanent ausgespült. Während beim Stand der Technik die Tauchtasse zum Teil enge Abflussöffnungen aufweist, die sich zusetzen und verstopfen können, tritt das Wasser bei der Erfindung über den gesamten Rand der Tauchtasse über, so dass Verstopfungen nicht zu befürchten sind.

Der Gasaustritt erfolgt bei horizontalem Abschluss des Tauchrohres gleichmäßig über den gesamten Umfang. Es ist jedoch möglich, das Tauchrohr an seinem unteren Abschluss zu schlitzen, oder mit anderen regelmäßigen oder unregelmäßigen Abschlusselementen zu versehen,um einen sanften Gasaustritt zu erreichen.

Um die Tauchtasse verschwenken zu können, ist es vorteilhaft, sie einseitig über wenigstens einen Lagerpunkt zu fixieren und mit Hilfe der Positioniereinrichtung um diesen Lagerpunkt zu verschwenken. Hierfür ist es günstig, wenn die Positioniereinrichtung an ihrem unteren Ende gelenkig mit der Tauchtasse verbunden ist. Auch eine Kette oder ein Seil sind als Verbindung möglich.

Eine andere Ausführungsform der Erfindung kann darin bestehen, dass die Vorrichtung zum Regeln oder Steuern des individuellen Gasdrucks einzelner Öfen einer Koksofenbatterie nicht der Vorlage zugeordnet ist, sondern dem Steigrohrkrümmer. Er weist eine Hülse auf, die unten über wenigstens eine Leitung mit der Wasserdichtung verbunden ist und oben außerhalb des Steigrohrkrümmers über eine Wasserzufuhr zum Speisen der Wasserlabyrinthdichtung verfügt. Der vertikale Abschnitt des Steigrohrkrümmers, bzw. dessen Verlängerung kann vom Durchmesser her der Vorrichtung angepasst sein, zum Beispiel breiter sein als das Steigrohr selbst.

Durch das Anordnen der Vorrichtung innerhalb des Steigrohres, beziehungsweise der eben erwähnten Verlängerung, besteht die Möglichkeit, die Regelung und das Steuern des Gasdruckes unabhängig von der Gestalt der Vorlage vorzunehmen. Dies schafft den Vorteil, dass die erfindungsgemäße Regelung auch bei kleinen Vorlagen einsetzbar ist, bei denen die Vorrichtung ansonsten nicht ausreichend Platz finden würde.

Die Erfindung wird auch durch ein Verfahren realisiert, das dadurch gekennzeichnet ist, dass eine unterhalb des Tauchrohrs befindliche Tauchtasse ständig mit Wasser gefüllt wird, so dass das Wasser über einen Überlaufrand überläuft und einen konstanten Wasserstand bildet, gegenüber dem das untere Ende des Tauchrohrs zum Regeln und Steuern des Gasdruckes eingestellt wird.

Die Erfindung wird nachfolgend anhand einer Zeichnung beschrieben. Es zeigt
- Figur 1: einen Vertikalschnitt durch eine erste Ausführungsform einer erfindungsgemäßen Vorrichtung mit angehobenem Tauchrohr;
- Figur 2: einen Teilvertikalschnitt durch die Vorrichtung von Figur 1 mit abgesenktem Tauchrohr und Angabe der Wasserführung innerhalb einer Hülse;
- Figur 3: einen Teilvertikalschnitt durch die Vorrichtung von Figur 1 mit Angabe der Wasserführung innerhalb einer Positioniereinrichtung;
- Figur 4: einen Teilvertikalschnitt durch den oberen Teil der Vorrichtung von Figur 1 mit Darstellung einer Wasserdichtung;
- Figur 5: einen Teilvertikalschnitt durch den unteren Teil der Vorrichtung von Figur 1 mit einer nach unten geschwenkten Tauchtasse, und
- Figur 6: einen Teilvertikalschnitt durch eine weitere Ausführungsform der erfindungsgemäßen Vorrichtung, bei welcher die Druckregelvorrichtung nicht innerhalb der Vorlage angeordnet ist, sondern innerhalb des Steigrohrkrümmers.

Die Figur 1 zeigt den Vertikalschnitt durch eine erfindungsgemäße Druckregelvorrichtung 15 mit einem Koksofen 1, von dem während des Betriebes Koksofengas 2 innerhalb eines Steigrohrs 3 vertikal nach oben geführt wird. Das Steigrohr hat am oberen Ende eine Inspektions- und Reinigungsklappe, unterhalb welcher sich ein schräg nach unten gerichteter Steigrohrkrümmer 4 anschließt. Innerhalb des Krümmers ist wenigstens eine Berieselungsdüse 5 angeordnet, durch die Wasser zum Kühlen des Koksofengases in den Krümmer eingeführt werden kann. Der Steigrohrkrümmer 4 mündet mit seinem vertikalen Abschnitt 6 in die Vorlage 7, die oben eine horizontale Abschlussplatte 8 aufweist.

Am unteren Ende des Steigrohrkrümmers ist eine Wasserlabyrinthdichtung 9 angeordnet, die einen koaxial zum Steigrohrkrümmer verlaufenden Ring 10 umfasst, der oben durch einen horizontalen Schenkel 11 mit dem vertikalen Abschnitt 6 verbunden ist. Der Krümmer 4, beziehungsweise der vertikale Abschnitt 6 bildet zusammen mit dem Ring 10 einen nach unten offenen Kreisraum, in den ein Tauchrohr 12 hineinragt, das den unteren Abschnitt des Steigrohrkrümmers koaxial umgibt. Zur Vervollständigung der Wasserlabyrinthdichtung verfügt das Tauchrohr 12 über einen Ring 13, der wiederum koaxial zum Tauchrohr angeordnet ist und an seinem unteren Ende über einen horizontalen Schenkel 14 am Tauchrohr befestigt ist. Der Ring 13 bildet zusammen mit dem Tauchrohr 12 einen nach oben offenen Kreisraum, der für den Betrieb der gezeigten Vorrichtung 15 mit Wasser gefüllt ist, um eine Wassertauchung zu erreichen, die es erlaubt das Tauchrohr während des Betriebes der Vorrichtung vertikal zu verschieben und gleichzeitig eine Abdichtung zu gewährleisten.

Innerhalb des vertikalen Abschnitts 6 des Steigrohrkrümmers 4 ist eine doppelwandige Hülse 16 angeordnet, die wenigstens über einen Verbindungskanal 17 mit dem kreisförmigen Labyrinthraum zwischen dem Tauchrohr 12 und dem Ring 13 strömungsverbunden ist. Die doppelwandige Hülse 16 endet somit unten im Bereich der Wasserlabyrinthdichtung 9. Ihr oberes Ende befindet sich außerhalb und oberhalb des vertikalen Abschnitts 6 des Steigrohrkrümmers und ist mit Hilfe einer Wasserdichtung 18 gegenüber dem Steigrohr abgedichtet. Außerhalb des Steigrohres ist die Hülse 16 mit einem Stellantrieb 19 verbunden, mit Hilfe dessen die Hülse 16 und das Tauchrohr 12 in vertikaler Richtung verschiebbar sind. Im Bereich des oberen Endes verfügt die Hülse 16 noch über eine Wasserzufuhr 20, die dazu dient das Innere der doppelwandigen Hülse aber auch über die Verbindungskanäle 17 die Wasserlabyrinthdichtung 9 mit Wasser zu füllen und die bereits schon erwähnte höhenveränderliche Gasabdichtung des Tauchrohrs gegenüber dem Steigrohrkrümmer zu erreichen.

Da das Wasser in die Wasserlabyrinthdichtung von unten eingespeist wird und nach oben strömt, wird verhindert, dass von oben Feststoffe in die Wasserlabyrinthdichtung eindringen können. Darüber hinaus reinigt der stete Wasserfluss auch das Innere der Dichtung, Verunreinigungen werden ausgespült.

Innerhalb der Vorlage 7 und unterhalb des Tauchrohres 12 befindet sich eine Tauchtasse 21, die einseitig über eine Lageranordnung 22 verschwenkt werden kann. Die Lageranordnung 22 ist am unteren Ende einer Aufhängung 23 angeordnet, die z.B. innerhalb der Vorlage an der Abschlussplatte 8 befestigt ist.

Die Tauchtasse 21 ist breiter als das Tauchrohr 12 und kann als nach oben offener Kegelstumpf ausgebildet sein. Sie verfügt über seitliche Wände 24, die z.B. in einem Winkel von 70° schräg zum horizontal verlaufenden Boden 25 angeordnet sind. Die Tauchtasse dient zur Aufnahme von Wasser, das beispielsweise durch die Düse 5, die Wasserzufuhr 20 sowie die Wasserzufuhr 29 hineingelangt. Die Tauchtasse ist deshalb im Betrieb immer bis zum Rand mit Wasser gefüllt. Da ständig Wasser zufließt, läuft das Wasser über den Rand in die Vorlage, wie dies durch den Pfeil 26 angedeutet ist. Die schrägen Wände verhindern Turbulenzen beim Gasaustritt.

Durch den permanenten Überlauf des Wassers über die Überlaufkante der Tauchtasse werden ständig die eventuell darin befindlichen schwimmfähigen Verschmutzungen ausgespült. Beim Stand der Technik blieben diese Verschmutzungen innerhalb der Tasse, worauf die Notwendigkeit besteht, die Tasse periodisch zu kippen und zu entleeren.

Um die Tauchtasse 21 in der in Figur 1 gezeigten horizontalen Lage zu halten, aber auch um dieselbe zum Entleeren zu verkippen, dient eine Positioniereinrichtung 27, die innerhalb der doppelwandigen Hülse 16 angeordnet ist und nach oben dieselbe überragt. Außerhalb der Hülse ist sie mit einem Stellantrieb 28 verbunden. Die Positioniereinrichtung 27 ist als hohles Rohr ausgebildet und verfügt an ihrem oberen Ende über einen Wasserzufuhr 29, durch die Wasser nach unten geführt wird.

Durch wenigstens eine Wasseraustrittsöffnung 30 kann das Wasser aus der Positioniereinrichtung aus- und in das Innere der Hülse 16 eintreten. Das Wasser fließt anschließend nach unten in die Tauchtasse 21.

Die Positioniereinrichtung 27 ist an ihrem unteren Ende gelenkig mit einem Verbindungsstück 31 versehen, das gleichfalls gelenkig am Boden 25 der Tauchtasse befestigt ist. Das Verbindungsstück kann auch als Seil oder Kette ausgebildet sein.

Die Positioniereinrichtung 27 ist gegenüber der doppelwandigen Hülse 16 durch eine z.B. am oberen Ende der Hülse angeordnete Stopfdichtung 32 abgedichtet. Die eigentliche Abdichtung erfolgt durch das Wasser. Die Stopfdichtung verhindert, dass das Wasser oben aus der Hülse austritt, wenn ein höherer Wasserdruck eingestellt wird. Sie ermöglicht eine flexible Abdichtung des beweglichen Gestänges.

Die gezeigte Vorrichtung 15 dient zum Regeln oder Steuern des Gasdrucks des Koksofens 1. Aus einem solchen Ofen treten Gase 2 mit Temperaturen von ungefähr 800° Celsius aus. Das aus dem Koks entweichende Gas wird innerhalb des Steigrohrkrümmers 4 auf etwa 80° Celsius abgekühlt. Zum Abkühlen dient das eingeführte Wasser, das aber Bestandteile des Gases, insbesondere den Teer zum Kondensieren bringt. Hierdurch entstehen Ablagerungen, die bei der erfindungsgemäßen Vorrichtung in ihrer schädlichen Wirkung minimiert werden sollen. Insbesondere soll die Funktionalität der Bedienungselemente der Vorrichtung hierunter nicht beeinträchtigt werden.

Bei der erfindungsgemäßen Vorrichtung wird das Koksofengas 2 über den Steigrohrkrümmer 4 nach unten in den vertikalen Abschnitt 6 desselben geführt. Durch die Berieselungsdüse 5 wird das Gas benässt und abgekühlt, es gelangt anschließend vertikal nach unten und wird innerhalb des Tauchrohrs 12 in die Tauchtasse 21 eingeleitet. Das Tauchrohr endet innerhalb des Wasserbereichs der Tauchtasse und unterhalb des Wasserspiegels.

Um einen sanften Gasaustritt aus dem Tauchrohr zu erreichen ist es denkbar, den unteren Rand des Tauchrohres uneben zu formen z.B. Verwendung von Schlitzen, Sägezähnen, Wellenelementen usw.

Das aus dem Tauchrohr austretende Gas gelangt durch das Wasser der Tauchtasse und über den Rand des Tauchrohres in die Vorlage und wird dann abgeführt. Durch eine unterschiedliche Tauchhöhe des Tauchrohres erfolgt die gewünschte Druckregelung.

Die Figur 2 zeigt das in die Tauchtasse 21 ragende untere Ende des Tauchrohrs 12, das sich unterhalb des Wasserspiegels der Tauchtasse 21 befindet.

Diese Figur zeigt auch die Einleitung des Wassers über die Wasserzufuhr 20 in die doppelwandige Hülse 16 und die Weiterleitung des Wassers aus der unten verschlossenen Hülse über den Verbindungskanal 17 in die Wasserlabyrinthdichtung 9. Am oberen Ende des Tauchrohres 12, beziehungsweise des Rings 13 läuft das über die doppelwandige Hülse 16 eingeführte Wasser über und gelangt so in die Tauchtasse 21, wie dies mit dem Pfeil 33 angedeutet ist. Hierdurch werden Feststoffe aus der Wasserlabyrinthdichtung ausgespült.

Innerhalb des Steigrohrkrümmers 6 herrscht der Druck p1, der größer ist als der in der Vorlage vorhandene Druck p2.

Die Figur 3 zeigt das Einleiten des Wassers über die Wasserzufuhr 29 in das Innere der Positioniereinrichtung 27. Das Wasser tritt über die Öffnung 30 aus dem Rohr der Positioniereinrichtung 27 aus und gelangt in das Innere der Doppelwandhülse 16. Das Wasser fließt am unteren Ende der Hülse 16 wiederum in die Tauchtasse 21.

Die Figur 4 zeigt die Funktion der Wasserdichtung 18. Wasser gelangt in Richtung des Pfeils 35 durch die Wasserzufuhr 34 in das Innere des Gehäuses und schließt die Hülse 16 mittels des Wassers gleitend gegenüber dem Steigrohrkrümmer 4, ab. Vorteilhaft ist die Anordnung der Hülse und des Gehäuses außerhalb des Krümmers, da hierdurch niedrige Temperaturen und eine geringere Bauhöhe erzielt werden können.

Die Figur 5 zeigt die Entleerung der Tauchtasse 21. Beim Verkippen der Tauchtasse mittels des Stellantriebs 28 wird nicht nur das Wasser ausgeschüttet, sondern auch alle darin enthaltenen Schwebestoffe und Verunreinigungen.

Die Figur 6 zeigt eine Variante der Erfindung, bei welcher die Druckregelvorrichtung nicht in der Vorlage 7 angeordnet ist, sondern im Steigrohrkrümmer 4, der zu diesem Zweck z.B. verlängert und erweitert sein kann. Gleiche Teile sind mit gleichen Bezugsziffern versehen.

Während bei der vorstehend beschriebenen Ausführungsform die Regeleinrichtung in die Vorlage hineinragt, endet sie jetzt innerhalb des Steigrohrkrümmers, bzw. dessen Verlängerung 38 des vertikalen Abschnitts 6. Die Verlängerung ist breiter als der vertikale Abschnitt 6 und befindet sich zwischen dem Steigrohrkrümmer 4 und der Vorlage 7 und verjüngt sich z. B. zur Vorlage 7. Die Verlängerung 38 verfügt an ihrem oberen Ende über eine Abschlussplatte 39, mit Hilfe welcher sie an dem vertikalen Abschnitt 6 befestigt ist. An ihr ist auch die Aufhängung 23 der Tauchtasse 21 angeordnet. Am unteren Ende verfügt sie über eine Verjüngung 37, die auch die Verbindung zur Vorlage 7 schafft.

Die Verlängerung 38 ist so breit ausgeführt, dass sie die Druckregelvorrichtung aufnehmen kann. Der grundsätzliche Aufbau dieser Ausführungsform entspricht jedoch demjenigen der vorher beschriebenen. Lediglich die Anordnung innerhalb des Steigrohrkrümmers bildet den Unterschied.

Der Vorteil dieser Variante liegt darin, dass bereits existente Koksöfen einfacher nachgerüstet werden können, da die Vorlage nicht verändert werden muss. Insbesondere bei zu kleinen Vorlagen, bietet es sich an, dieselbe unverändert zu lassen und z.B. den Steigrohrkrümmer mit einer erweiterten Verlängerung zu versehen, innerhalb derer dann die Regelvorrichtung Platz findet.

Bei der Erfindung kann die Wasserlabyrinthdichtung auch durch eine einfache Wasserdichtung oder eine andere Dichtung ergänzt oder ersetzt werden.

## Patentansprüche

1. Vorrichtung zum Regeln oder Steuern des individuellen Gasdrucks einzelner Öfen (1) einer Koksofenbatterie, bei der ein Steigrohrkrümmer (4) mit seinem unteren Ende über eine Wasserdichtung (9) einem Tauchrohr (12) zugeordnet ist, das mittels eines Stellantriebs (19) höhenveränderlich gehalten ist,
**dadurch gekennzeichnet,**
**dass** das Tauchrohr (12) zur Druckregelung unterschiedlich tief in die Tauchtasse (21) eintauchbar ist, die sich unterhalb des Tauchrohrs (12) befindet, und
**dass** innerhalb des Steigrohrkrümmers (4) eine Hülse (16) angeordnet ist, die zum Positionieren des Tauchrohres (12) dient und unten über wenigstens eine Leitung (17) mit der Wasserdichtung (9) verbunden ist und oben außerhalb des Steigrohrkrümmers (4) eine Wasserzufuhr (20) zum Speisen der Wasserdichtung (9) und den Stellantrieb (19) aufweist.

2. Vorrichtung nach Anspruch 1, **dadurch gekennzeichnet, dass** die Wasserdichtung (9) eine Wasserlabyrinthdichtung ist.

3. Vorrichtung nach Anspruch 1 oder 2, **dadurch gekennzeichnet, dass** der Steigrohrkrümmer (4) von oben in eine Vorlage (7) hineinragt.

4. Vorrichtung nach einem der vorangehenden Ansprüche, **dadurch gekennzeichnet, dass** die Tauchtasse (21) einen Überlaufrand (36) aufweist und während des Betriebs bis zu diesem Rand gefüllt ist.

5. Vorrichtung nach wenigstens einem der vorangehenden Ansprüche, **dadurch gekennzeichnet, dass** innerhalb der Hülse (16) eine Positioniereinrichtung (27) der Tauchtasse (21) angeordnet ist.

6. Vorrichtung nach Anspruch 5, **dadurch gekennzeichnet, dass** die Positioniereinrichtung (27) an ihrem oberen Ende einen Stellantrieb (28) aufweist.

7. Vorrichtung nach Anspruch 5 oder 6, **dadurch gekennzeichnet, dass** die Positioniereinrichtung (27) als Rohr ausgeführt ist und am oberen Ende eine Wasserzufuhr (29) aufweist.

8. Vorrichtung nach einem der Ansprüche 5 bis 7, **dadurch gekennzeichnet, dass** die Positioniereinrichtung (27) mindestens eine Wasseraustrittsöffnung (30) aufweist.

9. Vorrichtung nach einem der Ansprüche 5 bis 8, **dadurch gekennzeichnet, dass** die Positioniereinrichtung (27) im unteren Ende gelenkig mittels eines Verbindungsstücks (31) mit der Tauchtasse (21) verbunden ist.

10. Vorrichtung nach einem der Ansprüche 5 bis 9, **dadurch gekennzeichnet, dass** die Positioniereinrichtung (27) gegenüber der Hülse (16) höhenveränderlich abgedichtet ist.

11. Vorrichtung nach einem der vorangehenden Ansprüche, **dadurch gekennzeichnet, dass** die Hülse (16) gegenüber dem Steigrohrkrümmer (4) höhenveränderlich abgedichtet ist.

12. Verfahren zum Regeln oder Steuern des individuellen Gasdrucks einzelner Öfen (1) einer Koksofenbatterie, bei dem am unteren Ende eines Steigrohrkrümmers (4) dichtend ein Tauchrohr (12) angeordnet ist, das zum Regeln und Steuern des Gasdrucks in seiner Position so verändert wird, dass das Tauchrohr (12) mit seinem unteren Ende im Wasser eintaucht,
**dadurch gekennzeichnet,**
**dass** eine unterhalb des Tauchrohrs (12) befindliche Tauchtasse (21) ständig mit Wasser gefüllt wird, so dass das Wasser über einen Überlaufrand (36) überläuft und einen konstanten Wasserstand bildet, gegenüber dem das untere Ende des Tauchrohres (12) zum Regeln oder Steuern des Gasdruckes eingestellt wird.

## Claims

1. Device for regulating or controlling the individual gas pressure of individual ovens (1) of a coke oven battery, in which a rising-pipe bend (4) has its lower end associated with an immersion pipe via a water seal (9), said immersion pipe (12) being supported such that it is vertically adjustable by means of an actuator (19)
**characterized in that**
the immersion pipe (12) is, for causing a change in pressure, immersible to different depths into an immersion cup (21) located preferably below the immersion pipe (21),
the rising-pipe bend (4) has arranged therein a sleeve (16) which serves to position the immersion pipe (12) and the lower end of which is connected via at least one conduit (17) to the water seal (9), and that a water supply (20) for feeding the water labyrinth seal (9), and the actuator (19) are provided at the top, outside the rising-pipe bend.

2. The device according to claim 1,
**characterized in that**
the water seal (9) is a water labyrinth seal..

3. The device according to claim 1 or 2,
**characterized in that**
the rising-pipe bend (4) projects from above into a collecting main (7).

4. The device according to any one of the preceding claims,
**characterized in that**
the immersion cup (21) has an overflow edge (36) and is filled up to said edge when the device is in operation.

5. The device according to at least one of the preceding claims,
**characterized in that**
the sleeve (16) has arranged therein a positioning means (27) of the immersion cup (21).

6. The device according to claim 5,
**characterized in that**
the positioning means (27) is provided with an actuator (28) at the upper end thereof.

7. The device according to claim 5 or 6,
**characterized in that**
the positioning means (27) is implemented as a tube and has at the upper end thereof a water supply (29).

8. The device according to one of the claims 5 to 7,
**characterized in that**
the positioning means (27) has at least one water discharge opening (30).

9. The device according to any one of the preceding claims 5 to 8,
**characterized in that**
the lower end of the positioning means (27) is articulated on the immersion cup (21) by means of a connection piece (31).

10. The device according to any one of the claims 5 to 9,
**characterized in that**
the positioning means (27) is sealed off from the sleeve (16) in a vertically variable manner.

11. The device according to one of the preceding claims,
**characterized in that**
the sleeve (16) is sealed off from the rising-pipe bend (4) in a vertically variable manner.

12. A method of regulating or controlling the individual gas pressure of individual ovens (1) of a coke oven battery, according to which the lower end of a rising-pipe bend (4) has sealingly arranged thereon an immersion pipe (12) which, for regulating or controlling the gas pressure, is changed in position such that the lower end of the immersion pipe (12) is immersed in water,
**characterized in that**
an immersion cup (21) located below the immersion pipe (12) is continuously filled with water so that the water flows over an overflow edge (36) and establishes a constant water level with respect to which the lower end of the immersion pipe (12) is adjusted so as to regulate or control the gas pressure.

## Revendications

1. Dispositif pour réguler ou commander la pression de gaz individuelle de fours (1) individuels d'une batterie de fours à coke, dans lequel une tubulure coudée de tube ascensionnel (4) est associée à son extrémité inférieure, par l'intermédiaire d'un joint d'étanchéité à eau (9), à un tube d'immersion (12), qui est maintenu de manière variable en hauteur au moyen d'un entraînement de réglage (19),
**caractérisé**
**en ce que** le tube d'immersion (12), pour le réglage de pression, peut être immergé selon une profondeur différente dans la tasse d'immersion (21), qui se trouve sous le tube d'immersion (12), et
**en ce qu'**à l'intérieur dé la tubulure coudée de tube ascensionnel (4) est agencé un fourreau (16), qui sert à positionner le tube d'immersion (12), et qui est relié, dans le bas, au joint d'étanchéité à eau (9) par l'intermédiaire d'au moins une conduite (17), et présente, dans le haut, à l'extérieur de la tubulure coudée de tube ascensionnel (4), une alimentation en eau (20) pour alimenter le joint d'étanchéité à eau (9) et ledit entraînement de réglage (19).

2. Dispositif selon la revendication 1, **caractérisé en ce que** le joint d'étanchéité à eau (9) est un joint d'étanchéité à eau à labyrinthe.

3. Dispositif selon la revendication 1 ou la revendication 2, **caractérisé en ce que** la tubulure coudée de tube ascensionnel (4) s'engage par le haut dans un collecteur (7).

4. Dispositif selon l'une des revendications précédentes, **caractérisé en ce que** la tasse d'immersion (21) présente un bord de déversement (36), et est remplie, pendant le fonctionnement, jusqu'à ce bord.

5. Dispositif selon l'une au moins des revendications précédentes, **caractérisé en ce qu'**à l'intérieur du fourreau (16) est agencé un dispositif de positionnement (27) de la tasse d'immersion (21).

6. Dispositif selon la revendication 5, **caractérisé en ce que** le dispositif de positionnement (27) comporte à son extrémité supérieure, un entraînement de réglage (28).

7. Dispositif selon la revendication 5 ou la revendication 6, **caractérise en ce que** le dispositif de positionnement (27) est réalisé sous forme de tube et présente, à l'extrémité supérieure, une alimentation en eau (29).

8. Dispositif selon l'une des revendications 5 à 7, **caractérisé en ce que** le dispositif de positionnement (27) présente au moins une ouverture de sortie d'eau (30).

9. Dispositif selon l'une des revendications 5 à 8, **caractérisé en ce que** le dispositif de positionnement (27) est, à son extrémité inférieure, relié de manière articulée à la tasse d'immersion (21), au moyen d'une pièce de liaison (31).

10. Dispositif selon l'une des revendications 5 à 9, **caractérisé en ce que** le dispositif de positionnement (27) est rendu étanche par rapport au fourreau (16) dans leur mobilité en hauteur réciproque.

11. Dispositif selon l'une des revendications précédentes, **caractérisé en ce que** le fourreau (16) est rendu étanche par rapport à la tubulure coudée de tube ascensionnel (4) dans leur mobilité en hauteur réciproque.

12. Procédé pour réguler ou commander la pression de gaz individuelle de fours (1) individuels d'une batterie de fours à coke, d'après lequel à l'extrémité inférieure d'une tubulure coudée de tube ascensionnel (4) est agencé de manière étanche, un tube d'immersion (12) dont l'on modifie la position pour la régulation ou la commande de la pression de gaz, de façon à ce que le tube d'immersion (12) plonge dans l'eau avec son extrémité inférieure,
**caractérisé**
**en ce qu'**une tassé d'immersion (21) se trouvant sous le tube d'immersion (12) est remplie continuellement avec de l'eau, de manière à ce que l'eau s'écoule par-dessus un bord de déversement (36) et forme un niveau d'eau constant par rapport auquel on règle l'extrémité inférieure du tube d'immersion (12), en vue de réguler ou commander la pression de gaz.
